# EUROPÄISCHE PATENTSCHRIFT

(11) **EP 0 299 218 B1**
(45) Veröffentlichungstag und Bekanntmachung des Hinweises auf die Patenterteilung: **02.01.1991**
(21) Anmeldenummer: 88109518.6
(22) Anmeldetag: 15.06.1988
(51) Int. Cl.: B63H 9/10, B63B 35/79

(54) **Gabelbaumbefestigung für Surfsegelbretter**
Attachment for a wishbone boom on sail boards
Attache de bôme pour planches à voile

(30) Priorität: 11.07.1987 DE 8709564 U
(43) Veröffentlichungstag der Anmeldung: 18.01.1989
(73) Patentinhaber: Schütz-Werke GmbH & Co. KG., D-56242 Selters (DE)
(72) Erfinder: Schütz, Udo, D-5418 Selters (DE)
(74) Vertreter: Pürckhauer, Rolf, Dipl.-Ing.

(56) Entgegenhaltungen:
- DE-A- 3 424 858
- DE-A- 3 500 107
- DE-A- 3 504 920
- DE-U- 8 418 494
- US-A- 4 587 916

## Beschreibung

Gegenstand der Erfindung ist eine Gabelbaumbefestigung für Surfsegelbretter mit einem Gabelbaumkopfstück aus Kunststoff, das an einen Rohrbogen aus Aluminium oder Kunststoff zum Anbringen der beiden Holme eines Gabelbaumes einteilig angespritzt ist und ein den Rohrbogen aufnehmendes Mantelteil, eine mit diesem durch mindestens einen Steg verbundene, auf den Mast aufschiebbare Manschette, an der ein dem Mast angepaßtes Verschlußelement angelenkt ist, und einen Schnellspannverschluß zum Schließen und Öffnen des Verschlußelementes zur Befestigung des Kopfstückes am bzw. Lösen desselben vom Mast aufweist.

Bei einer derartigen durch das DE-GM G 84 18 494.9 bekannten Gabelbaumbefestigung besteht der Verschluß zur Befestigung des Gabelbaumkopfstückes auf dem Mast aus einer halbkreisförmigen Andruckplatte, die auf der einen Seite durch eine Tampenschlaufe mit dem Gabelbaum beweglich verbunden ist und auf der anderen Seite einen Ansatz aufweist, in den zur Befestigung des Gabelbaumkopfstückes auf dem Mast eine durch einen weiteren Tampen gebildete Schlaufe eingehängt wird, deren eines Ende nach einer mehr als 90 gradigen Umlenkung durch eine in das Kopfstück eingeschraubte Öse mit dem an dem Kopfstück angelenkten Spannhebel eines Schnellspannverschlusses verbunden ist und deren anderes Ende nach einer Umlenkung von mehr als 90° durch eine weitere in das Kopfstück eingeschraubte Öse in einer an dem Gabelbaum angebrachten Curry-Klemme befestigt wird. Zum Verbinden. von Mast und Gabelbaum wird die Tampenschlaufe in die Andruckplatte eingehängt und der Spannhebel umgelegt, wodurch die Andruckplatte des Gabelbaumkopfstückes an den Mast angepreßt wird.

Diese bekannte Gabelbaumbefestigung ist sehr aufwendig. Ferner besteht die Gefahr, daß beim Lösen und Befestigen des Gabelbaumes vom bzw. am Mast das Segel in dem Verschluß des Gabelbaumkopfstückes hängenbleibt und beschädigt wird.

Der Erfindung liegt die Aufgabe zugrunde, die gattungsgemäße Gabelbaumbefestigung zu vereinfachen und funktionssicherer zu machen. Diese Aufgabe wird erfindungsgemäß gelöst durch die Merkmale im Kennzeichen des Schutzanspruches 1.

Zweckmäßige Ausgestaltungen der Erfindung sind Gegenstand der Unteransprüche.

Die neue Gabelbaumbefestigung zeichnet sich durch einen einfachen Aufbau aus und ermöglicht als Erstausrüstung und auch als Zubehörteil zur Nachrüstung handelsüblicher Gabelbäume ein schnelles und sicheres Verbinden von Gabelbaum und Mast.

Die Erfindung ist nachstehend anhand eines in der Zeichnung dargestellten Ausführungsbeispiels im einzelnen erläutert. Es zeigt
Fig. 1 die Draufsicht der erfindungsgemäßen Gabelbaumbefestigung und
Fig. 2 die Vorderansicht der Gabelbaumbefestigung.

Das Gabelbaumkopfstück (1) der Gabelbaumbefestigung für Surfsegelbretter nach den Fign. 1 und 2 weist einen Rohrbogen (2) aus Aluminium oder Kunststoff zum Aufstecken der beiden Holme (3) eines Gabelbaumes auf, die durch Schnappverschlüsse (4) auf dem Rohrbogen (2) gehalten werden. An den Rohrbogen (2) ist ein einteiliges Anschlußstück aus Kunststoffmaterial, z.B. Polyurethan, angespritzt, das aus einer hülsenartigen, auf den Mast (5) eines Surfsegelbrettes aufschiebbaren und mit diesem fest verbindbaren Manschette (6) und einem den Rohrbogen (2) aufnehmenden Mantelteil (7) sowie zwei kurzen, radial zur Manschette (6) angeordneten Stegen (8, 9) besteht, die Manschette (6) und Mantelteil (7) miteinander verbinden.

An der Manschette (6) des Gabelbaumkopfstükkes (1) ist eine entsprechend dem Mast (5) gebogene Verschlußklappe (10) über ein Filmscharnier (11) angespritzt.

Ferner ist an der Manschette (6) der Spannhebel (12) eines Schnellspannverschlusses zum Spannen und Lösen eines eine Schlaufe (14) bildenden Tampens (13) angelenkt, dessen eines Ende am Spannhebel (12) und dessen anderes Ende mittels eines Knotens (15) in einer Bohrung (17) in einem Steg (16) an der Manschette (6) im Bereich des Filmscharniers (11) und unterhalb des Spannhebels (12) befestigt ist.

Zum Befestigen des Gabelbaumkopfstückes (1) am Mast (5) wird zunächst die Schlaufe (14) des Tampens (13) bei geöffnetem Spannhebel (12') in eine Rille (18) eines leistenförmigen, der Schließkante (19) der Verschlußklappe (10) gegenüberliegenden Ansatzes (20) an der Manschette (6) eingehängt, der parallel zur Mittellängsachse (21-21) der Manschette (6) verläuft, und anschließend wird die Tampenschlaufe (14) durch Umlegen des Spannhebels (12) in die Schließstellung (12") über Führungsrillen (22, 23) an der Außenseite der Verschlußklappe (10) gespannt, so daß diese fest an den Mast (5) angepreßt wird und dadurch ein sicherer Sitz des Gabelbaumkopfstückes (1) auf dem Mast (5) gewährleistet ist.

Die Führungsrillen (22, 23) für die Schlaufe (14) des Tampens (13) sind im Abstand der Längsabmessung der Ansatzleiste (20) parallel verlaufend auf dem Außenumfang der Verschlußklappe (10) angeordnet.

Die Innenseite der Verschlußklappe (10) ist mit einem rutschhemmenden Material (24), z.B. Gummi, beschichtet, um eine gute Haftung auf dem aus Aluminium hergestellten Mast (5) zu gewährleisten.

Die Außenseite der Verschlußklappe (10) weist eine gewichtsmindernde Profilierung (25) auf.

Zum gleichen Zweck ist das Mantelteil (7) des Gabelbaumkopfstückes (1) auf der Ober- und Unterseite mit einer Profilierung (26) versehen, die auch stoßdämpfend wirkt.

Um einen griffgünstigen, durchmessergleichen Übergang zwischen dem Mantelteil (7) und den Holmen (3) zu erzielen, sind dort entsprechende Hülsen (27) vorgesehen.

## Patentansprüche

1. Gabelbaumbefestigung für Surfsegelbretter mit einem Gabelbaumkopfstück aus Kunststoff, das an einen Rohrbogen aus Aluminium oder Kunststoff zum Anbringen der beiden Holme eines Gabelbaumes einteilig angespritzt ist und ein den Rohrbogen aufnehmendes Mantelteil, eine mit diesem durch mindestens einen Steg verbundene, auf den Mast aufschiebbare Manschette, an der ein dem Mast angepaßtes Verschlußelement angelenkt ist, und einen Schnellspannverschluß zum Schließen und Öffnen des Verschlußelementes zur Befestigung des Kopfstückes am bzw. Lösen desselben vom Mast aufweist, gekennzeichnet durch eine an der Manschette (6) des Gabelbaumkopfstückes (1) über ein Filmscharnier (11) angespritzte, entsprechend dem Mast (5) gebogene Verschlußklappe (10) sowie einen an der Manschette (6) angelenkten Spannhebel (12) zum Spannen und Lösen eines eine Schlaufe (14) bildenden Tampens (13), dessen eines Ende am Spannhebel (12) und dessen anderes Ende im Bereich des Filmscharniers (11) an der Manschette (6) befestigt ist und dessen Schlaufe (14) zur Befestigung des Gabelbaumkopfstückes (1) am Mast (5) mittels des Spannhebels (12) über einen der Schließkante (19) der Verschlußklappe (10) gegenüberliegenden Ansatz (20) an der Manschette (6) sowie Führungen (22, 23) an der Außenseite der Verschlußklappe (10) spannbar ist.

2. Gabelbaumbefestigung nach Anspruch 1, dadurch gekennzeichnet, daß der an der Manschette (6) angespritzte Ansatz (20) zum Befestigen der Spannschlaufe (14) des Verschlußtampens (13) des Schnellspannverschlusses als Leiste ausgebildet ist, die parallel zur Mittellängsachse (21-21) der Manschette (6) verläuft und eine Einhängrille (18) aufweist.

3. Gabelbaumbefestigung nach Anspruch 1 und 2, gekennzeichnet durch zwei auf dem Außenumfang der Verschlußklappe (10) im Abstand der Längsabmessung der Ansatzleiste (20) an der Manschette (6) parallel verlaufende Führungsrillen (22, 23) für die Spannschlaufe (14) des Verschlußtampens (13).

4. Gabelbaumbefestigung nach einem der Ansprüche 1 bis 3, dadurch gekennzeichnet, daß die Innenseite der Verschlussklappe (10) mit einem rutschhemmenden Material (24) beschichtet ist.

5. Gabelbaumbefestigung nach Anspruch 4, dadurch gekennzeichnet, daß die Außenseite der Verschlußklappe (10) eine gewichtsmindernde Profilierung (25) aufweist.

6. Gabelbaumbefestigung nach einem der Ansprüche 1 bis 5, gekennzeichnet durch eine gewichtsmindernde Profilierung (26) auf der Ober -und Unterseite des Mantelteils (7) des Gabelbaumkopfstückes (1).

7. Gabelbaumbefestigung nach einem der Ansprüche 1 bis 6, dadurch gekennzeichnet, daß zwischen dem Mantelteil (7) und den Holmen (3) durchmessergleiche Hülsen (27) vorgesehen sind.

## Revendications

1. Dispositif de fixation du wishbone pour une planche à voile, comprenant une pièce formant tête de wishbone en matière plastique, qui vient de moulage sur un tube coudé, en aluminium ou en matière plastique, et qui est destinée au montage des deux branches d'un wishbone et une pièce formant fourreau de réception du tube coudé, un manchon qui est relié à celle-ci par au moins une barrette, qui coulisse sur le mât et auquel est articulé un élément de fermeture adapté au mât, et une fermeture à serrage rapide destinée à fermer ou à ouvrir l'élément de fermeture pour fixer la pièce formant tête au mât et l'en détacher, caractérisé par un volet de fermeture (10) venu de moulage sur le manchon (6) de la pièce formant tète de wishbone (1), par une charnière souple (11) et incurvée conformément au mât (5) ainsi que par un levier de blocage (12) articulé au manchon (6) et destiné à bloquer et à débloquer un lien (13) qui forme une boucle (14) et dont l'une des extrémités est fixée au levier de blocage (12) et dont l'autre extrémité est fixée au manchon (6) dans la région de la charnière souple (11) et dont la boucle peut, pour fixer la pièce formant tête de wishbone (1) au mât (5), être bloquée au moyen du levier de blocage (12) sur un prolongement (20) du manchon (6), qui est opposé au bord de fermeture (19) du volet de fermeture (10), ainsi que sur des glissières (22, 23) sur le côté extérieur du volet de fermeture (10).

2. Dispositif de fixation du wishbone suivant la revendication 1, caractérisé en ce que le prolongement (20), venu de moulage sur le manchon (6) et destiné à la fixation de la boucle de blocage (14) du lien de fermeture (13) de la fermeture à serrage rapide, est constituée sous la forme d'une réglette qui s'étend parallèlement à l'axe longitudinal médian (21-21) du manchon (6) et qui comporte une gorge d'accrochage (18).

3. Dispositif de fixation du wishbone suivant la revendication 1 ou 2, caractérisé par deux gorges de guidage (22, 23) de la boucle de blocage (14) du lien de fermeture (13), qui s'étendent parallèlement sur le pourtour extérieur du volet de fermeture (10), à distance de la dimension longitudinale du prolongement (20) du manchon (6).

4. Dispositif de fixation du wishbone suivant l'une des revendications 1 à 3, caractérisé en ce que le côté intérieur du volet de fermeture (10) est revêtu d'un matériau (24) empêchant le glissement.

5. Dispositif de fixation du wishbone suivant la revendication 4, caractérisé en ce que le côté extérieur du volet de fermeture (10) comporte un profilage (25) qui en réduit le poids.

6. Dispositif de fixation du wishbone suivant l'une des revendications 1 à 5, caractérisé par un profilage (26) de diminution du poids, sur les côtés supérieur et inférieur de la partie formant fourreau (7) de la pièce formant tête de wishbone (1).

7. Dispositif de fixation du wishbone suivant l'une des revendications 1 à 6, caractérisé en ce qu'il est prévu, entre la pièce formant fourreau (7) et les branches (3), des douilles (27) d'un même diamètre.

## Claims

1. Wishbone boom attachment for sailboards with a wishbone boom head piece of plastics material which is injection moulded in one piece with a tubular bend of aluminium or plastics material for fitting the two spars of a wishbone boom and a cover part receiving the tubular bend, a sleeve connected to this by at least one web and slidable on the mast, on which sleeve a locking element adapted to the mast is hinged, and a quick-release element for locking and opening the locking element for fixing the head piece on and freeing the same from the mast, characterized by a closure flap (10) curved in correspondence with the mast (5), injection moulded on the sleeve (6) of the wishbone boom head piece (1) via a flexible hinge (11), as well as a tightening lever (12) hinged on the sleeve (6) for tightening and releasing a rope (13) serving as a strap (14), whose one end is fixed to the tightening lever (12) and whose other end is fixed to the sleeve (6) in the region of the flexible hinge (11) and whose strap (14) can, for fixing the wishbone boom head piece (1) on the mast (5), be tightened by means of the tightening lever (12), over a projection (20) on the sleeve (6) opposed to the closing edge (19) of the closure flap (10), as well as over guides (22, 23) on the outer sides of the closure flap (10).

2. Wishbone boom attachment according to claim 1, characterized in that the projection (20) injection moulded on the sleeve (6) for fixing the tightening strap (14) of the closure rope (13) of the quick-release closure is formed as a strip, which runs parallel to the central longitudinal axis (21-21) of the sleeve (6) and has a hooking lip (18).

3. Wishbone boom attachment according to claims 1 and 2, characterized by two guide ribs (22, 23) for the tightening strap (14) of the closure loop (13) running parallel on the outer periphery of the closure flap (10) at the spacing of the longitudinal dimension of the projecting strip (20) on the sleeve (6).

4. Wishbone boom attachment according to one of claims 1 to 3, characterized in that the inner side of the closure flap (10) is coated with an anti- slip material (24).

5. Wishbone boom attachment according to claim 4, characterized in that the outer side of the closure flap (10) has a weight-reducing profiling (25).

6. Wishbone boom attachment according to one of claims 1 to 5, characterized by a weight-reducing profiling (26) on the upper and lower sides of the cover part (7) of the wishbone boom head piece (1).

7. Wishbone boom attachment according to one of claims 1 to 6, characterized in that sleeves (27) of like diameter are provided between the cover part (7) and the spars (3).
